# EUROPÄISCHE PATENTSCHRIFT

(11) **EP 1 420 908 B1**
(45) Veröffentlichungstag und Bekanntmachung des Hinweises auf die Patenterteilung: **07.06.2006**
(21) Anmeldenummer: 02798687.6
(22) Anmeldetag: 29.08.2002
(51) Int. Cl.: B21D 39/02

(54) **ROLLFALZKOPF UND VERFAHREN ZUM FALZEN EINES FLANSCHES**
ROLLER FOLDING HEAD AND METHOD FOR FOLDING A FLANGE
TETE DE PLIAGE A ROULEMENT ET PROCEDE DE PLIAGE D'UNE BRIDE

(30) Priorität: 31.08.2001 DE 10142698
(43) Veröffentlichungstag der Anmeldung: 26.05.2004
(73) Patentinhaber: EDAG Engineering + Design Aktiengesellschaft, 36039 Fulda (DE)
(72) Erfinder: QUELL, Ewald, 36041 Fulda/Sickels (DE); HOHMANN, Manfred, 36088 Hünfeld (DE); BURZLAFF, Marc, 36145 Hofbieber-Dipperz (DE)
(74) Vertreter: Schwabe - Sandmair - Marx
(86) Internationale Anmeldenummer: PCT/DE2002/003217
(87) Internationale Veröffentlichungsnummer: WO 2003/024641

(56) Entgegenhaltungen:
- EP-A- 0 577 876
- EP-A- 1 097 759
- WO-A-00/62955

## Beschreibung

Die Erfindung bezieht sich zum einen auf einen Rollfalzkopf und zum anderen auf ein Verfahren zum Falzen eines Flansches, gemäß dem Oberbegriff der Ansprüche 1 und 7.

Derartige Rollfalzköpfe, die mit einem Roboterarm gekoppelt sind und von diesem geführt werden, werden z. B. in der Automobilindustrie eingesetzt, um Bleche durch Falzoperationen miteinander zu verbinden. Ein Einsatzgebiet ist z. B. die Verbindung des Rahmens eines Schiebedaches mit dem Rand einer Öffnung im Dach eines Fahrzeuges.

Die WO 00/62955 offenbart eine an einem Verbindungsabschnitt befestige Falzrolle, mit der ein Kantenabschnitt eines Werkstücks in mehreren Schritten umgebördelt werden kann. Dazu wird die Falzrolle mehrmals entlang des umzubördelnden Kantenabschnitts des Werkstücks bewegt, wobei die Werkstückkante jeweils in mehreren Winkelschritten umgebördelt wird.

Die EP 1 097 759 A1 zeigt eine Rollenfalzvorrichtung mit zwei Roboterarmen und einer Steuerung für die Bewegung der Roboterarme entlang eines vorherbestimmten Wegs. Die Roboterarme weisen an ihren Spitzen jeweils eine Umformrolle auf. Einer der beiden Roboterarme formt die Werkstückkante teilweise und der andere der beiden Roboterarme die vorumgeformte Werkstückkante vollständig um.

Die EP 0 577 876 A1 offenbart eine Falzvorrichtung, die an einem Roboterarm befestigt ist. Die Falzvorrichtung umfasst einen Schlitten, an dem die Falzrolle angeordnet ist.

Ein geeigneter Rollfalzkopf muss an die jeweils vorliegenden Platzverhältnisse angepasst sein und darf beim Falzen keine Kräfte in die Fahrzeugkarosserie einleiten. Außerdem sollen möglichst wenig Wechseloperationen auftreten.

Die Erfindung sieht zur Lösung des Problems einen Rollfalzkopf zum Befestigen an einem Roboterarm vor, mit den Merkmalen des Anspruchs 1.

Da demnach an dem Rollfalzkopf zwei Paar Rollen angeordnet sind, lassen sich zumindest zwei aufeinander folgende Falzoperationen durchführen. Mittels des Schlittens, an dem die Andrückrollen befestigt sind, werden diese in die jeweilige Arbeitsposition verfahren.

Die beiden Flansche, die durch den Falzvorgang miteinander verbunden werden sollen, stehen zunächst parallel zueinander, wobei der eine den anderen überragt. Der überstehende Abschnitt des einen Flansches wird in mehreren Schritten nach und nach um 180° um den anderen Flansch umgebördelt. Zum Durchführen des ersten Schrittes weist die Andrückrolle des ersten Rollenpaares einen sich konisch aufweitenden Falzabschnitt auf, der gegen den überstehenden Abschnitt gedrückt wird und diesen um etwa 45° umbiegt. Damit die Gegenrolle dieses Rollenpaares hinter den umgebogenen Abschnitt geführt werden kann, ist sie an einem weiteren, gegenüber dem Grundkörper verfahrbaren Schlitten drehbar gelagert. Die Gegenrolle des zweiten Rollenpaares übernimmt die Umbördelung um weitere 45° und braucht daher nicht verfahrbar am Grundkörper gehalten zu werden. Vielmehr ist sie unverschiebbar am Grundkörper gelagert.

Vorzugsweise sind die beiden Schlitten senkrecht gegeneinander verfahrbar am Grundkörper angeordnet. Dadurch ergibt sich ein kompakter Aufbau des Rollfalzkopfes.

Zwar kann jedes Rollenpaar von jeweils einer Andrückrolle und einer Gegenrolle gebildet sein, die nur diesem Paar zugeordnet sind. Bei vier Rollenpaaren ergeben sich dadurch acht Einzelrollen. Um den Aufwand an Rollen zu verringern, ist vorgesehen, dass eine Andrückrolle unterschiedlichen Gegenrollen zur Bildung jeweils eines Rollenpaares zuordenbar ist. So kann das System aus Rollenpaaren z. B. aus zwei Andrückrollen und vier Gegenrollen bestehen, wobei eine der Andrückrollen nacheinander mit drei der Gegenrollen zusammenwirkt.

Vorzugsweise sind diese Gegenrollen mit einem mit dem Grundkörper 2 verbundenen Revolverkopf 24 gekoppelt.

Ferner bezieht sich die Erfindung auf ein Verfahren zum Falzen eines Flansches mit dem Merkmalen des Anspruchs 7.

Wie im Ausführungsbeispiel näher erläutert werden soll, lässt sich nämlich das erste Rollenpaar durchaus sowohl für den ersten als auch für den abschließenden vierten Falzschritt nutzen. Prinzipiell sind zwei Vorgehensweisen möglich. Zum einen können zwei Rollfalzköpfe mit unterschiedlichen Rollenpaaren zum Einsatz kommen. Zum anderen kann ein einziger Rollfalzkopf zum Einsatz kommen, bei dem die Gegenrolle eines Rollenpaares mittels einer Wechselvorrichtung austauschbar ist, so dass insgesamt vier unterschiedliche Rollenpaarungen darstellbar sind.

Die Erfindung wird anhand der in den Figuren dargestellten Ausführungsbeispielen näher erläutert.

Figur 1 zeigt eine erste Ausführung eines Rollfalzkopfes 1. Dieser besteht aus einem U-förmigen Grundkörper 2. An einem Schenkel des Grundkörpers 2 ist eine Flanschplatte 3 zum Befestigen an einem Roboterarm angeordnet. An der der Flanschplatte 3 gegenüberliegenden Seite des Grundkörpers 2 ist ein Träger 4 an einem ersten pneumatisch verfahrbaren Schlitten 5 angeordnet.

Der T-förmige Träger 4 hat zwei Arme 6,7, wobei sich auf einem Arm 6 eine erste Andrückrolle 8 und auf dem anderen Arm 7 eine zweite Andrückrolle 9 befindet. Mit den beiden Andrückrollen 8,9 wirken je eine Gegenrolle 10,11 zusammen. Die erste Gegenrolle 10, die mit der ersten Andrückrolle 8 zusammenwirkt, ist an einem weiteren Schlitten 12 gelagert, der verfahrbar am Grundkörper 2 gehalten ist, wobei die beiden Schlitten 5,12 einen rechten Winkel einschließen. Die zweite Gegenrolle 11 ist unmittelbar am Ende eines Schenkels des Grundkörpers 2 drehbar gelagert. Am Grundkörper 2 ist des Weiteren eine Kraftaufnahmerolle 13 vorgesehen.

Für das weiter unten beschriebene Verfahren zum Falzen eines Flansches wird noch ein zweiter Rollfalzkopf eingesetzt, der dem in der Figur 1 dargestellten Rollfalzkopf entspricht. Der zweite Rollfalzkopf trägt eine dritte und eine vierte Andrückrolle 20,21 sowie eine dritte und vierte Gegenrolle 22,23, wobei allerdings die vierte Gegenrolle 23 unverschiebbar am Grundkörper 2 gehalten wird. Der weitere Schlitten 12 ist dazu durch einen keilförmigen Halter ersetzt.

Anstelle von zwei Rollfalzköpfen kann auch ein Rollfalzkopf gemäß Figur 2 eingesetzt werden. Bei dieser Ausführung sind die zweite, die dritte und die vierte Gegenrolle 11,22, 23 an einem Revolverkopf 24, der eine Wechseleinrichtung bildet, am Grundkörper 2 angeordnet, wobei die zweite Andrückrolle 9 je nach Stellung des Revolverkopfes 24 mit einem der drei Gegenrollen 11,22, 23 zusammenarbeitet, so dass ein zweites, drittes bzw. viertes Rollenpaar gebildet wird.

Zur Verdeutlichung der Arbeitsweise der beiden Rollfalzköpfe gemäß Figur 1 bzw. des Rollfalzkopfes mit dem Revolverkopf 24 gemäß Figur 2 wird auf die Figuren 3a bis 3d verwiesen. Diese zeigen die Verbindung eines Daches 30 mit dem Rahmen 31 eines Schiebedaches. Im Dach 30 ist eine Öffnung eingelassen, wobei der Öffnungsrand zu einem Flansch 32 aufgestellt ist, der in etwa senkrecht zur Fläche des Daches 30 verläuft.

Der Rahmen 31 endet in einem Steg 33, der parallel zum Flansch 32 verläuft. Der Flansch 32 ist höher als der Steg 33, wodurch eine Verbindung zwischen Dach 30 und Rahmen 31 hergestellt werden kann, indem der überstehende Teil des Flansches 32 um 180° um den Steg 33 herumgebogen wird. Dies erfolgt in vier Falzoperationen, die in den Figuren 3a bis 3d nach und nach dargestellt sind. Bei jedem Schritt wird der überstehende Teil des Flansches 32 um ca. 45° umgebogen. Für jeden Schritt ist eine Rollenpaarung vorgesehen.

Im ersten Schritt gemäß Figur 3a wirkt die erste Andrückrolle 8 mit der ersten Gegenrolle 10 zusammen. Die erste Andrückrolle 8 weist einen konisch sich aufweitenden Falzabschnitt 34 auf, dessen Konizität der beabsichtigten Umbiegung des Flansches 32 entspricht. Ein zylindrischer Abschnitt der ersten Andrückrolle 8 liegt am Flansch 32 an. Um die dadurch in die Karosserie eingeleiteten Kräfte abstützen zu können, läuft die erste Gegenrolle 10 innen am Steg 33 entlang. Es werden somit keine Kräfte in den Rahmen 31 bzw. in das Dach 30 eingeleitet.

Im zweiten Schritt gemäß Figur 3b arbeitet die zweite Andrückrolle 9 mit einer zweiten Gegenrolle 11 zusammen.

Die zweite Andrückrolle 9 ist ein Zylinder ohne konischen Abschnitt. Die leicht schräg gestellte zweite Gegenrolle 11, auch Falzrolle genannt, drückt den Flansch 32 um weitere 45° um.

Im dritten Schritt gemäß Figur 3c kommt entweder ein zweiter Rollfalzkopf zum Einsatz oder ein Rollfalzkopf gemäß Figur 2, wobei der Revolverkopf 24 allerdings um eine Stellung weitergedreht ist, so dass nun die dritte Gegenrolle 22 zum Einsatz kommt. Bei dieser Ausführung ist die dritte Andrückrolle 20 identisch mit der zweiten Andrückrolle 9.

Bei der abschließenden Operation gemäß Figur 3d kommt eine vierte Andrückrolle 21 bzw. eine vierte Gegenrolle 23 zum Einsatz; die vierte Rollenpaarung ist entweder gemäß Figur 1 an einem zweiten Rollfalzkopf ausgebildet oder wird durch Drehung des Revolverkopfes 24 gemäß Figur 2 erzeugt, wobei die vierte Andrückrolle 21 wiederum durch die zweite Andrückrolle 9 dargestellt ist.

Die einzelnen Positionen werden erreicht, indem stets der gesamte Rollfalzkopf 1 gedreht wird und der Träger 4 mittels des Schlittens 5 in die jeweilige Falzposition geführt wird.

Die Erfindung betrifft daher auch ein Verfahren zum Falzen des Flansches um den anderen, parallel dazu stehenden Flansch in zumindest zwei aufeinander folgenden Schritten, wobei zumindest im ersten Schritt die parallel zueinander stehenden Flansche 32, 33 durch Verfahren eines verfahrbaren Schlittens 5 und einer an dem Schlitten 5 angeordneten Andrückrolle 8, 9 oder 20, 21 von der Andrückrolle 8, 9 oder 20, 21 und einer Gegenrolle gegeneinander gedrückt werden und der Flansch 32 zum Teil umgebördelt wird, wobei in mindestens einem folgenden Schritt der Flansch 32 von jeweils einer entsprechend ausgerichteten Gegenrolle weiter umgebördelt wird. Vorzugsweise besorgt ein konisch verlaufender Abschnitt der Andrückrolle die Teilumbördelung des ersten Schritts. Da in den weiteren Schritten die Andrückrolle im Wesentlichen die Aufgabe hat, den Rollfalzkopf am Flansch zu führen, kann es sich um einen einzigen zylindrischen Körper handeln, der an dem nicht umzubördelnden Abschnitt des Flansches anliegt und daran abrollt. Die jeweils mit einem konisch verlaufenden Abschnitt versehenen Gegenrollen werden jeweils entsprechend dem gewünschten Fortschritt bei der Umbördelung zum Flansch ausgerichtet.

### Bezugszeichenliste

- 1: Rollfalzkopf
- 2: Grundkörper
- 3: Flanschplatte
- 4: Träger
- 5: Schlitten

- 6: Arm
- 7: Arm
- 8: erste Andrückrolle
- 9: zweite Andrückrolle
- 10: erste Gegenrolle

- 11: zweite Gegenrolle
- 12: Schlitten
- 13: Kraftaufnahmerolle
- 20: dritte Andrückrolle
- 21: vierte Andrückrolle
- 22: dritte Gegenrolle
- 23: vierte Gegenrolle
- 24: Revolverkopf

- 30: Dach
- 31: Rahmen
- 32: Flansch
- 33: Steg
- 34: Falzabschnitt

## Patentansprüche

1. Rollfalzkopf zum Befestigen an einem Roboterarm, mit einem Grundkörper (2) **gekennzeichnet durch** wenigstens zwei Rollenpaare (8, 10; 9, 11 oder 20, 22; 21, 23), wobei jedes der wenigstens zwei Rollenpaare (8, 10; 9, 11 oder 20, 22; 21, 23) aus einer Andrück- und einer Gegenrolle besteht, die zusammenwirken, um einen Flansch (32) entlang einer Falzlinie um einen bestimmten Winkel zu biegen, und einen an dem Grundkörper (2) verfahrbaren Schlitten (5), wobei die Andrückrollen (8, 9 oder 20, 21) drehbar am Schlitten (5) gelagert sind.

2. Rollfalzkopf nach Anspruch 1, **dadurch gekennzeichnet, dass** die zweite Gegenrolle (1) des einen Rollenpaares (9, 11) unverschiebbar am Grundkörper (2) gelagert ist und die erste Gegenrolle (10) des anderen Rollenpaares (8, 16) an einem weiteren, gegenüber dem Grundkörper (2) verfahrbaren Schlitten (12) drehbar gelagert ist.

3. Rollfalzkopf nach Anspruch 1, **dadurch gekennzeichnet, dass** beide Gegenrollen (10, 11) am Grundkörper (2) in unverschiebbaren Lagern drehbar gelagert sind.

4. Rollfalzkopf nach Anspruch 2, **dadurch gekennzeichnet, dass** die beiden Schlitten (5, 12) senkrecht gegeneinander verfahrbar am Grundkörper (2) angeordnet sind.

5. Rollfalzkopf nach einem der vorhergehenden Ansprüche, **dadurch gekennzeichnet, dass** eine Andrückrolle (9) unterschiedlichen Gegenrollen (11, 22, 23) zuordenbar ist.

6. Rollfalzkopf nach Anspruch 5, **dadurch gekennzeichnet, dass** die unterschiedlichen Gegenrollen (11, 22, 23) mit einer mit dem Grundkörper (2) verbundenem Revolverkopf (24) gekoppelt sind.

7. Verfahren zum Falzen eines Flansches (32) unter Verwendung eines Rollfalzkopfes gemäß Anspruch 1, wobei die Umbördelung zumindest in zwei aufeinander folgenden Schritten erfolgt, **dadurch gekennzeichnet, dass** der Flansch (32) um einen anderen Flansch (33) gefalzt wird, wobei zumindest im ersten Schritt die parallel zueinander stehenden Flansche (32, 33) durch Verfahren des verfahrbaren Schlittens (5) und der an dem Schlitten (5) angeordneten Andrückrolle (8, 9 oder 20, 21) von der Andrückrolle (8, 9 oder 20, 21) und der Gegenrolle gegeneinander gedrückt werden und der Flansch (32) zum Teil umgebördelt wird, wobei in mindestens einem folgenden Schritt der Flansch (32) von jeweils einer entsprechend ausgerichteten Gegenrolle weiter umgebördelt wird.

8. Verfahren nach dem vorhergehenden Anspruch, **dadurch gekennzeichnet, dass** ein konisch verlaufender Abschnitt der Andrückrolle (8, 9 oder 20, 21) die Teilumbördelung (21) besorgt.

9. Verfahren zum Falzen eines Flansches (32) nach einem der vorhegehenden Ansprüche um 180° in vier Schritten, bei dem mindestens drei unterschiedliche Rollenpaarungen des Rollfalzkopfes zum Einsatz kommen.

10. Verfahren nach dem vorhergehenden Anspruch, **dadurch gekennzeichnet, dass** drei Gegenrollen zur Bildung der mindestens drei unterschiedlichen Rollenpaarungen nacheinander mit einer der Andrückrollen zusammenwirken.

## Claims

1. A roller folding head for fastening to a robotic arm, comprising a base body (2), **characterised by** at least two pairs of rollers (8, 10; 9, 11 or 20, 22; 21, 23), each of the at least two pair of rollers (8, 10; 9, 11 or 20, 22; 21, 23) comprising a pressure roller and a counter-roller which co-operate to bend a flange (32) by a specific angle along a folding line, and by a carriage (5) which can slide on the base body (2), the pressure rollers (8, 9 or 20, 21) being pivot-mounted on the carriage (5).

2. The roller folding head according to claim 1, **characterised in that** the second counter-roller (11) of one pair of rollers (9, 11) is mounted on the base body (2) in such a manner that it cannot be shifted, and the first counter-roller (10) of the other pair of rollers (8, 10) is pivot-mounted on another carriage (12) which can be moved relative to the base body (2).

3. The roller folding head according to claim 1, **characterised in that** both counter-rollers (10, 11) are pivot-mounted in non-shifting mounts on the base body (2).

4. The roller folding head according to claim 2, **characterised in that** the two carriages (5, 12) are disposed on the base body (2) in such a manner that they can be moved perpendicularly to each other.

5. The roller folding head according to any one of the preceding claims, **characterised in that** one pressure roller (9) can be assigned to different counter-rollers (11, 22, 23).

6. The roller folding head according to claim 5, **characterised in that** the different counter-rollers (11, 22, 23) are coupled to a revolver head (24) which is connected to the base body (2).

7. A method for folding a flange (32) using a roll folding head in accordance with claim 1, wherein the beading is performed in at least two successive steps, **characterised in that** the flange (32) is folded around another flange (33), wherein at least in the first step, the parallel flanges (32, 33) are forced against each other and the flange (32) is partially beaded by means of the pressure roller (8, 9 or 20, 21) and the counter-roller, by moving the movable carriage (5) and the pressure roller (8, 9 or 20, 21) disposed on the carriage (5), wherein in at least one subsequent step, the flange (32) is respectively beaded further by a correspondingly orientated counter-roller.

8. The method according to the preceding claim, **characterised in that** a conically tapering segment of the pressure roller (8, 9 or 20, 21) provides the partial beading (21).

9. The method for folding a flange (32) according to any one of the preceding claims, wherein at least three different roller pairings of the roller folding head are used.

10. The method according to the preceding claim, **characterised in that** three counter-rollers co-operate in succession with one of the pressure rollers, in order to form the at least three different roller pairings.

## Revendications

1. Tête roulante de pliage qui est destinée à être fixée sur le bras d'un robot et qui présente un corps de base (2), **caractérisée par** au moins deux paires de rouleaux (8, 10; 9, 11 ou 20, 22; 21, 23), chacune des au moins deux paires de rouleaux (8, 10; 9, 11 ou 20, 22; 21, 23) étant constituée d'un rouleau de poussée et d'un contre-rouleau qui coopèrent pour cintrer sur un angle défini une bride (32) le long d'une ligne de pliage, et un chariot (5) qui peut être déplacé sur le corps de base (2), les rouleaux de poussée (8, 9 ou 20, 21) étant montés à rotation sur le chariot (5).

2. Tête roulante de pliage selon la revendication 1, **caractérisée en ce que** le deuxième contre-rouleau (1) d'une des paires de rouleaux (9, 11) est monté sur le corps de base (2) sans pouvoir coulisser et **en ce que** le premier contre-rouleau (10) de l'autre paire de rouleaux (8, 16) est monté à rotation sur un autre chariot (12) qui peut être déplacé par rapport au corps de base (2).

3. Tête roulante de pliage selon la revendication 1, **caractérisée en ce que** les deux contre-rouleaux (10, 11) sont montés à rotation dans des paliers qui sont fixés sur le corps de base (2) sans pouvoir s'y déplacer.

4. Tête roulante de pliage selon la revendication 2, **caractérisée en ce que** les deux chariots (5, 12) sont disposés de manière à pouvoir être déplacés perpendiculairement l'un à l'autre sur le corps de base (2).

5. Tête roulante de pliage selon l'une des revendications précédentes, **caractérisée en ce qu'**un rouleau de poussée (9) peut être associé à différents contre-rouleaux (11, 22, 23).

6. Tête roulante de pliage selon la revendication 5, **caractérisée en ce que** les différents contre-rouleaux (11, 22, 23) sont accouplés à une tête revolver (24) reliée au corps de base (2).

7. Procédé de pliage d'une bride (32) par recours à une tête roulante de pliage selon la revendication 1, le rabattement des bords s'effectuant au moins en deux étapes successives, **caractérisé en ce que** la bride (32) est pliée autour d'une autre bride (33), tandis qu'au moins dans la première étape, les brides (32, 33) disposées parallèlement l'une à l'autre sont repoussées l'une contre l'autre par déplacement du chariot mobile (5) et du rouleau de poussée (8, 9 ou 20, 21) disposé sur le chariot (5) par le rouleau de poussée (8, 9 ou 20, 21) et le contre-rouleau, la bride (32) étant rabattue en partie, et que lors d'au moins une étape ultérieure, la bride (32) est rabattue davantage par un contre-rouleau orienté de manière appropriée.

8. Procédé selon la revendication précédente, **caractérisé en ce qu'**une partie conique du rouleau de poussée (8, 9 ou 20, 21) assure le rabattement partiel (21).

9. Procédé selon l'une des revendications précédentes, pour plier une bride (32) de 180° en quatre étapes, dans lequel au moins trois paires de rouleaux différentes de la tête roulante de pliage sont utilisées.

10. Procédé selon la revendication précédente, **caractérisé en ce que** trois contre-rouleaux coopèrent successivement avec l'un des rouleaux de poussée pour former les au moins trois paires de rouleaux différentes.
